# EUROPÄISCHE PATENTSCHRIFT

(11) **EP 0 535 189 B1**
(45) Veröffentlichungstag und Bekanntmachung des Hinweises auf die Patenterteilung: **27.12.1995**
(21) Anmeldenummer: 92907744.4
(22) Anmeldetag: 13.04.1992
(51) Int. Cl.: G04B 37/22, G04D 3/00

(54) **VERFAHREN ZUR HERSTELLUNG EINES GEHÄUSES FÜR DIE AUFNAHME EINES UHRWERKES**
METHOD OF MANUFACTURING A CASE FOR A TIMEPIECE
PROCEDE POUR LA FABRICATION D'UN BOITIER POUR MOUVEMENT D'HORLOGERIE

(30) Priorität: 12.04.1991 CH 1090/91
(43) Veröffentlichungstag der Anmeldung: 07.04.1993
(73) Patentinhaber: Film Share Corporation B.V., 1083 Amsterdam (NL)
(72) Erfinder: WOHLFAHRT, Robert, CH-6004 Luzern (CH)
(74) Vertreter: Troesch Scheidegger Werner AG
(86) Internationale Anmeldenummer: CH9200069
(87) Internationale Veröffentlichungsnummer: WO9218915

(56) Entgegenhaltungen:
- CH-A- 115 155
- CH-A- 351 545
- DE-U- 8 417 720
- DE-U- 8 912 398
- HOROLOGICAL JOURNAL Bd. 132, Nr. 12, Juni 1990, UPTON HALL,UPTON GREAT BRITAIN
- Seiten 420 - 421; 'Colin Rayne:Creativity in the presentation of time'

## Beschreibung

Die vorliegende Erfindung betrifft ein Verfahren zur Herstellung eines Gehäuses für die Aufnahme eines Uhrwerkes.

Bekannt sind verschiedene Verfahren zur Herstellung von Gehäusen für Uhren aus Metall, Kunststoff, Holz, Muschelmaterial usw.

Die vorliegende Erfindung stellt sich die Aufgabe aus einem erschöpften Gebrauchsgegenstand, nämlich einem gebrauchten Einwegbehälter aus einem metallischen Material durch Umformung einen neuen gebrauchsfertigen Gegenstand herzustellen und damit die Umweltbelastung zu reduzieren.

Diese erfindungsgemässe Aufgabe wird durch folgende Verfahrensschritte gelöst:
- Zusammenpressen des Behälters entlang seiner Längsachse und gegebenenfalls in radialer Richtung auf eine vorbestimmte Diemension,
- Ausformen eines Hohlraumes zur Aufnahme des Uhrwerkes,
- Aus- bzw. Anformung eines Verschlussorgans für die Verbindung mit dem Uhrwerk.

Weitere vorteilhafte Ausgestaltungen ergeben sich aus den abhängigen Ansprüchen

Das nach dem erfindungsgemässen Verfahren gefertigte Gehäuse für die Aufnahme eines Uhrwerkes weist ein Ausgangsmaterial aus metallischen Grundstoffen auf, das beispielsweise eine Getränkedose sein kann.

Die leere Dose wird in ein Werkzeug eingespannt. Unter einer bestimmten Krafteinwirkung wird die Dose entlang ihrer Längsachse auf ein vorbestimmtes Mass zusammengedrückt. Gleichzeitig oder anschliessend an die erfolgte Verformung enlang der Längsachse der Dose kann die Form zusätzlich auch radial verkürzt werden.

Das so erhaltene Kernstück des Gehäuses wird durch Einformung einer Ausnehmung bzw. einer Vertiefung für die Aufnahme eines Uhrwerkes weitergestaltet.

Zur Fixierung des Uhrwerkes mit dem geformten Gehäuseteil ist mindestens ein Verschlussorgan vorgesehen. Möglich ist die Ausbildung eines Bajonettverschlusses. Es können aber auch andere Verschlussorgane bzw. -elemente vorgesehen sein.

Zwischen dem Uhrwerk und dem Gehäuse kann eine Beschichtung vorgesehen sein. Diese kann zur Isolation zwischen Uhrwerk und Gehäuse und/oder der besseren Haftung zwischen diesen Teilen dienen.

Durch einen weiteren Formvorgang kann eine integrierte Halterung für die Befestigung eines Armbandes in das Gehäuse eingebracht werden.

Der Vorteil der vorgeschlagenen Fertigung eines Gehäuses besteht neben der attraktiven Erscheinungsform in der Wiederverwertung von immer kostbar werdendem Rohmaterial.

Auf die erfindungsgemässe Art hergestellte Uhrgehäuse sind wirtschaftlich in der Herstellung und kommen ohne neu aufzubereitende Rohstoffe aus.

## Patentansprüche

1. Verfahren zur Herstellung eines Gehäuses für die Aufnahme eines Uhrwerkes aus einem metallischen Einwegbehälter, gekennzeichnet durch die folgenden Verfahrensschritte,
- Zusammenpressen des Behälters entlang seiner Längsachse und gegebenenfalls in radialer Richtung auf eine vorbestimmte Diemension,
- Ausformen eines Hohlraumes zur Aufnahme des Uhrwerkes,
- Aus- bzw. Anformung eines Verschlussorgans für die Verbindung mit dem Uhrwerk.

2. Verfahren nach Anspruch 1, dadurch gekennzeichnet, dass der Behälter eine Dose, insbesondere Getränkedose ist.

3. Verfahren nach Anspruch 1, dadurch gekennzeichnet, dass das metallische Material Aluminium, Weissblech oder dergleichen ist.

4. Verfahren nach Anspruch 1, dadurch gekennzeichnet, dass der Hohlraum zur Aufnahme des Uhrwerkes beschichtet wird.

5. Verfahren nach Anspruch 1, dadurch gekennzeichnet, dass das Verschlussorgan als Bajonettverschluss ausgebildet wird.

6. Verfahren nach Anspruch 1, dadurch gekennzeichnet, dass eine integrierte Halterung für die Befestigung des Armbandes ausgebildet wird.

7. Verfahren nach einem der Ansprüche 1 bis 6, dadurch gekennzeichnet, dass das ausgebildete Gehäuse mit einer Beschichtung versehen wird.

8. Gehäuse für ein Uhrwerk hergestellt nach dem Verfahren gemäss einem der Ansprüche 1 bis 6.

## Claims

1. Process for producing a housing for receiving a watch mechanism from a metallic disposable container, characterized by the following process steps,
- compressing the container along its longitudinal axis, and if appropriate in the radial direction, to a predetermined dimension,
- forming a cavity for receiving a watch mechanism, and
- forming or moulding on a closure member for the connection to the watch mechanism.

2. Process according to Claim 1, characterized in that the container is a can, in particular a drinks can.

3. Process according to Claim 1, characterized in that the metallic material is aluminium, tinplate or the like.

4. Process according to Claim 1, characterized in that the cavity for receiving the watch mechanism is coated.

5. Process according to Claim 1, characterized in that the closure member is designed as a bayonet closure.

6. Process according to Claim 1, characterized in that an integrated securing means is designed for the fastening of the watch strap.

7. Process according to one of Claims 1 to 6, characterized in that the housing formed is provided with a coating.

8. Housing for a watch mechanism produced by the process according to one of Claims 1 to 6.

## Revendications

1. Procédé de fabrication d'un boîtier destiné à recevoir un mouvement d'horlogerie à partir d'un récipient métallique à usage unique, caractérisé par les étapes de procédé suivantes :
- Compression du récipient le long de son axe longitudinal et le cas échéant dans la direction radiale à une dimension prédéterminée,
- Réalisation d'un espace creux destiné à recevoir le mouvement d'horlogerie,
- Réalisation et formage d'un organe de fermeture pour la liaison avec le mouvement d'horlogerie.

2. Procédé selon la revendication 1, caractérisé en ce que le récipient est une boîte, notamment une boîte pour une boisson.

3. Procédé selon la revendication 1, caractérisé en ce que le matériau métallique est de l'aluminium, du fer-blanc ou analogue.

4. Procédé selon la revendication 1, caractérisé en ce que l'espace creux destiné à recevoir le mouvement d'horlogerie est recouvert d'une couche.

5. Procédé selon la revendication 1, caractérisé en ce que l'organe de fermeture est réalisé sous forme de fermeture à baïonnette.

6. Procédé selon la revendication 1, caractérisé en ce qu'on réalise un support intégré pour la fixation du bracelet.

7. Procédé selon l'une des revendications 1 à 6, caractérisé en ce que le boîtier réalisé est pourvu d'un recouvrement.

8. Boîtier pour un mouvement d'horlogerie fabriqué selon le procédé conformément à l'une des revendications 1 à 6.
